# EUROPÄISCHE PATENTSCHRIFT

(11) **EP 4 484 058 B1**
(45) Veröffentlichungstag und Bekanntmachung des Hinweises auf die Patenterteilung: **06.05.2026**
(21) Anmeldenummer: 23182765.0
(22) Anmeldetag: 30.06.2023
(51) Int. Cl.: B25B 1/02, B25B 1/10, B25B 1/24

(54) **SPANNANTRIEB UND VERFAHREN ZUM BEFESTIGEN EINES BACKENTRÄGERS EINES SPANNANTRIEBS**
CLAMPING DRIVE AND METHOD FOR FIXING A JAW CARRIER OF A CLAMPING DRIVE
ENTRAÎNEMENT DE SERRAGE ET PROCÉDÉ DE FIXATION D'UN SUPPORT DE MÂCHOIRE D'UN ENTRAÎNEMENT DE SERRAGE

(43) Veröffentlichungstag der Anmeldung: 01.01.2025
(73) Patentinhaber: ALLMATIC-Jakob Spannsysteme GmbH, 87647 Unterthingau (DE)
(72) Erfinder: Gareis, Gregor, 87665 Mauerstetten (DE)
(74) Vertreter: Gulde & Partner

(56) Entgegenhaltungen:
- WO-A1-2020/216413
- US-B2- 10 919 128

## Beschreibung

Die Erfindung betrifft einen Spannantrieb mit einem ersten Spannteil und mit einem zweiten Spannteil, wobei das erste Spannteil mit einem ersten Backenträger verbindbar ist und wobei das zweite Spannteil mit einem zweiten Backenträger verbindbar ist, wobei das erste Spannteil und das zweite Spannteil durch eine Antriebsspindel translatorisch gegeneinander bewegbar sind, wobei der erste Backenträger oder der zweite Backenträger an einem Unterteil befestigbar sind, wobei der erste Backenträger und/oder der zweite Backenträger in Richtung der translatorischen Bewegbarkeit des ersten Spannteils und des zweiten Spannteils auf das Unterteil aufschiebbar sind.

Daneben betrifft die Erfindung ein Verfahren zum Befestigen eines Backenträgers eines Spannantriebs.

Spannantriebe, insbesondere für Schraubstöcke, sind im Stand der Technik in einer Vielzahl an Ausgestaltungen bekannt. In der Regel werden die Backenträger durch Drehung der Antriebsspindel relativ zueinander aufeinander zubewegt. Ein Backenträger ist dabei fixiert, wobei der andere Backenträger durch Betätigung der Antriebsspindel bewegt wird. An den Backenträgern sind standardmäßig Spannbacken befestigt, mit denen eine Fixierung eines Werkstücks realisiert werden kann. Die Spannbacken liegen nach Drehung der Antriebsspindel gegen ein einzuspannendes Werkstück an. Bei weiterer Drehung der Antriebsspindel baut sich zwischen den Spannteilen eine Spannkraft auf, die über die Spannbacken auf das Werkstück übertragen wird. Einem bestimmten, durch ein Drehwerkzeug an die Spindel des Spannantriebs angelegten Drehmoment entspricht eine bestimmte Spannkraft zwischen den Spannteilen. Je nach Geometrie der Spannbacken fährt diese Spannkraft des Spannantriebs zu einer mehr oder weniger großen, auf das Werkstück einwirkenden Klemmkraft.

Je nachdem, welche Abmessungen beziehungsweise geometrische Ausgestaltungen das Werkstück aufweist, kann das Einspannen des Werkstücks zwischen den Spannbacken problematisch sein, wenn die Dimensionen des Werkstücks den Verfahrweg der Backenträger beziehungsweise Spannbacken überschreiten. Es gibt dazu beispielsweise Konzepte, um die Antriebsspindel zu verlängern, um auf diese Weise denn Spannbereich des Spannantriebs zu erweitern. Spannantriebe mit Backenträgern und Spannbacken, die derart flexibel ausgestaltet sind, benötigen in der Regel komplexe Umbaumaßnahmen, um den Spannantrieb an die vorliegenden Gegebenheiten anzupassen. Gleichzeitig muss eine ausreichende Stabilität der Verbindungen der Bauelemente untereinander gewährleistet werden, damit der Spannantrieb auch bei großen Klemmkräften sicher bedient werden kann.

WO 2020216413A1 offenbart eine Spannvorrichtung mit einer angeschrägten Basishalterung gemäß dem Oberbegriff des Anspruchs 1.

Diese angeschrägte Basishalterung soll die Erzeugung von größeren Klemmkräften ermöglichen.

Der Erfindung liegt daher die Aufgabe zugrunde, einen Spannantrieb sowie ein Verfahren anzugeben, bei denen es ermöglicht wird, den Spannbereich eines Spannantriebs, insbesondere eines Spannantriebs für einen Schraubstock, zu erweitern, wobei möglichst unkomplizierte Umbaumaßnahmen bei gleichzeitiger hohen Belastbarkeit des Spannantriebs realisiert werden sollen.

Diese Aufgabe ist bei der vorliegenden Erfindung durch die Merkmale des Kennzeichnungsteils des Patentanspruchs 1 zunächst dadurch gelöst, dass zur Befestigung des ersten Backenträgers und/oder des zweiten Backenträgers an dem Unterteil mindestens eine erste Klemmfläche an dem Unterteil ausgebildet ist, dass mindestens eine zu der ersten Klemmfläche des Unterteils korrespondierende zweite Klemmfläche an mindestens einer an dem Backenträger angeordneten Klemmmutter ausgebildet ist, dass die erste Klemmfläche und die zweite Klemmfläche im aufgeschobenen Zustand des Backenträgers auf dem Unterteil in Verbindung stehen und dass eine Klemmkraft zwischen der ersten Klemmfläche und der zweiten Klemmfläche über die Klemmmutter realisierbar ist. In der Klemmutter ist eine Durchbohrung ausgebildet, in der eine Spindel schwimmend angeordnet ist, wobei sich die Durchbohrung etwa senkrecht zur Längsstreckung des Unterteils erstreckt, wobei durch die Durchbohrung eine erste Klemmausnehmung und eine, der ersten Klemmausnehmung gegenüberliegende, zweite Klemmausnehmung gebildet sind, wobei jeweils ein erstes Befestigungselement in die erste Klemmausnehmung und ein zweites Befestigungselement in die zweite Klemmausnehmung einführbar sind und wobei das erste Befestigungselement gegenläufig gegen einen Anschlag in Richtung der Durchbohrung verschiebbar sind, sodass über den Anschlag mittelbar eine Klemmkraft zwischen der ersten Klemmfläche und der zweiten Klemmfläche aufbringbar ist.

Die Spannteile können formschlüssig in den jeweiligen Backenträger einsetzbar ausgestaltet sein. Durch den Formschluss und der Befestigung der Spannteile an der Antriebsspindel kann die Antriebsspindel nicht vollständig aus den Backenträgern entfernt werden. Bevorzugterweise weisen die Spannteile einen größeren Querschnitt auf als die Antriebsspindel beziehungsweise das Verlängerungselement. Die Spannteile können somit in eine korrespondierende Vertiefung im Backenträger eingesetzt werden, wobei in der Vertiefung gleichzeitig eine Öffnung zum Durchführen der Antriebsspindel ausgebildet ist, die in ihrem Querschnitt kleiner als die Vertiefung ist. Wenn das Spannteil in die Vertiefung eingesetzt ist, kann die Antriebsspindel nicht weiter in der Öffnung in Einführrichtung verschoben werden.

Die Backenträger können an einem Unterteil, beispielsweise einer Tragschiene, befestigt werden. Mittels der Tragschiene können die Backenträger auf dem Unterteil in einer Richtung verschoben werden, ohne, dass die Orientierung in anderen Richtungen verändert wird.

Die Antriebsspindel kann mittels eines Zusatzwerkzeugs oder beispielsweise einer an der Antriebsspindel angeordneten Kurbel angetrieben beziehungsweise gedreht werden. Die Antriebsspindel kann im Wesentlichen zylinderförmig ausgestaltet sein.

Die erste Klemmfläche und die zweite Klemmfläche sind bei einer Klemmung des Backenträgers an dem Unterteil in Kontakt, wobei die Klemmkraft über die beiden Klemmflächen übertragen wird. Die Klemmmutter ist dabei derart ausgestaltet, dass sie unabhängig von dem Backenträger innerhalb des Backenträgers bewegbar ist, sodass eine Klemmkraft auf das Unterteil ausgeübt werden kann, ohne, dass eine Verformung des Backenträgers stattfindet.

Weitere bevorzugte Ausgestaltungen der Erfindung ergeben sich aus den übrigen, in den Unteransprüchen genannten Merkmalen.

Bei einer ersten Ausgestaltung des erfindungsgemäßen Spannantriebs ist vorgesehen, dass die erste Klemmfläche und die zweite Klemmfläche derart orientiert sind, dass der Backenträger durch die zweite Klemmfläche in einen Hinterschnitt mit dem Unterteil verbracht ist. Wenn der Backenträger in Längsrichtung des Unterteils auf das Unterteil aufgeschoben wird, bewirkt ein der Hinterschnitt, dass der Backenträger zwar in Längsrichtung des Unterteils verschiebbar ist, aber nicht von dem Unterteil abgehoben werden kann. Dabei kann in dem Backenträger ein Profil ausgebildet sein, das dem Querschnitt des Unterteils entspricht, sodass beim Aufschieben des Backenträgers auf das Unterteil ein Formschluss gebildet wird. Durch die Orientierung der Klemmfläche kann beispielsweise eine Verbindung nach Art eines Schwalbenschwanzes gebildet werden.

Bei einer weiteren bevorzugten Ausgestaltung des erfindungsgemäßen Spannantriebs ist vorgesehen, dass die erste Klemmfläche derart abgeschrägt ist, dass die erste Klemmfläche in einem Winkel, relativ zu einer Ebene, die durch die Längserstreckung des Unterteils und die Höhe des Unterteils aufgespannt ist, von 45 Grad, vorzugsweise 30 Grad, besonders bevorzugt 20 Grad angeordnet ist. Die Klemmfläche ist also zur Senkrechten der Längserstreckung des Unterteils abgekippt. Durch das Abkippen kann eine Klemmkraft über die Klemmmutter seitlich vom Backenträger aufgebracht werden. Gleichzeitig wird verhindert, dass bei einer ausreichend großen Klemmkraft der Backenträger nach oben von dem Unterteil weggedrückt wird.

Zusätzlich ist bei einer weiteren Ausgestaltung der Erfindung vorgesehen, dass sich die erste Klemmfläche in Längsrichtung des Unterteils erstreckt. Die erste Klemmfläche kann sich dabei über die gesamte Länge des Unterteils erstrecken, sodass eine flexible Arretierung des Backenträgers an einem beliebigen Abschnitt des Unterteils erfolgen kann. Gleichzeitig kann der korrespondierende Backenträger ebenfalls auf das Unterteil aufgeschoben werden, wobei dieser dann verschiebbar auf beziehungsweise an dem Unterteil angeordnet ist. Auf diese Weise wird gleichzeitig eine Führung des verschiebbaren Backenträgers ermöglicht.

Erfindungsgemäß ist für den Spannantrieb vorgesehen, dass in der Klemmmutter eine Durchbohrung ausgebildet ist, dass eine Spindel schwimmend in der Durchbohrung angeordnet ist, wobei sich die Durchbohrung etwa senkrecht zur Längserstreckung des Unterteils erstreckt, wobei durch die Durchbohrung eine erste Klemmausnehmung und eine, der ersten Klemmausnehmung gegenüberliegende, zweite Klemmausnehmung gebildet sind, wobei jeweils ein erstes Befestigungselement in die erste Klemmausnehmung und ein zweites Befestigungselement in die zweite Klemmausnehmung einführbar sind und wobei das erste Befestigungselement und das zweite Befestigungselement gegenläufig gegen einen Anschlag in Richtung der Durchbohrung verschiebbar sind, sodass über den Anschlag mittelbar eine Klemmkraft zwischen der ersten Klemmfläche und der zweiten Klemmfläche aufbringbar ist. Dabei kann zumindest ein Anschlag an der Klemmmutter ausgebildet sein, sodass über das Befestigungselement eine Kraft auf die Klemmmutter aufgebracht wird, wobei die Klemmmutter beziehungsweise die zweite Klemmfläche in Richtung der ersten Klemmfläche am Unterteil bewegt wird. Mit anderen Worten wird die Klemmmutter durch die Kombination der Spindel und der Befestigungselemente nach innen, in Richtung Längsachse des Unterteils gezogen. Da die Klemmmutter beweglich im Backenträger gelagert sein kann, wobei gleichzeitig Anschläge vorgesehen sind, durch die die Klemmmutter beziehungsweise die zweite Klemmfläche mittelbar in Richtung der ersten Klemmfläche bewegt wird, wird eine Klemmkraft derart auf das Unterteil ausgeübt, dass der Backenträger auch in Längsrichtung des Unterteils fixiert ist. Der zweite Anschlag kann beispielsweise im Backenträger ausgebildet sein, sodass ein Gegenlager gebildet wird, durch das die Klemmmutter letztlich nach innen gezogen werden kann.

Bei einer besonders bevorzugten Ausgestaltung des erfindungsgemäßen Spannantriebs sind allerdings zwei Klemmmuttern vorgesehen, wobei die erste Klemmausnehmung in der ersten Klemmmutter ausgebildet ist und wobei die zweite Klemmausnehmung in der zweiten Klemmmutter ausgebildet ist. Die Klemmmuttern können dann an gegenüberliegenden Seiten im Backenträger angeordnet sein, wobei die Klemmmuttern aufeinander zubewegt werden, wenn die Befestigungselemente in die Spindel eingesetzt werden. Dabei können entsprechend auch eine weitere erste Klemmfläche und eine weitere zweite Klemmfläche vorgesehen sein, sodass eine Klemmung durch jeweils eine Klemmmutter an gegenüberliegenden Seiten des Backenträgers auf dem Unterteil realisiert werden kann.

Um die Handhabung bei der Befestigung des Backenträgers auf dem Unterteil zu verbessern, ist bei einer weiteren Ausgestaltung der Erfindung vorgesehen, dass die Klemmmutter formschlüssig in den Backenträger einführbar ist, wobei die Klemmmutter gegen ein Verschieben in Längsrichtung des Unterteils gesichert ist. Dabei kann vorgesehen sein, dass die Klemmmutter ebenfalls eine Kontur nach Art eines Schwalbenschwanzes aufweist. Durch den Formschluss kann die Klemmmutter lediglich senkrecht zur Längserstreckung des Unterteils in den Backenträger hinein oder aus dem Backenträger heraus bewegt werden. Durch die Kombination aus eingeführter Spindel und Befestigungselementen ist die Klemmmutter beziehungsweise sind die Klemmmuttern auch senkrecht zur Längserstreckung des Unterteils zumindest teilweise fixiert.

Bei einer besonders bevorzugten Ausgestaltung des erfindungsgemäßen Spannantriebs ist vorgesehen, dass die Befestigungselemente als Klemmschrauben ausgebildet sind, die mittels eines Gewindes und einem in der Spindel ausgebildeten korrespondierenden Gewinde in die Spindel einschraubbar sind. Auf diese Weise kann ein Anwender auf einfache Weise die Befestigungselemente in die Spindel einschrauben und entsprechend stufenlos eine Klemmkraft aufbauen, die zur Fixierung des Backenträgers dient. Somit wird das Risiko minimiert, dass eine zu große Klemmkraft aufgebaut wird, die zu Beschädigungen des Spannantriebs führen könnte.

Das Gewinde der Klemmschraube kann dabei so ausgestaltet sein, dass ab einer gewissen Einschraubtiefe etwa eine Viertelumdrehung ausreichend ist, um ein Drehmoment von 50 Nm aufzubringen. Über das Drehmoment wird mittelbar die Klemmkraft zwischen der ersten Klemmfläche und derzweite Klemmflächen übertragen.

Vorteilhafterweise ist bei einer weiteren Ausgestaltung des erfindungsgemäßen Spannantriebs vorgesehen, dass eine erste Klemmschraube und eine zweite Klemmschraube vorgesehen sind und dass die erste Klemmschraube ein Linksgewinde und die zweite Klemmschraube ein Rechtsgewinde aufweist. In Kombination mit der schwimmenden Lagerung der Spindel kann der Backenträger auf diese Weise auch lediglich von einer Seite befestigt werden, wobei die schwimmende Lagerung einen Versatz, der durch eine unterschiedliche Einschraubtiefe der Klemmschrauben entsteht, ausgleichen kann.

Dabei kann bei einer weiteren Ausgestaltung des erfindungsgemäßen Spannantriebs vorgesehen sein, dass der Anschlag mittels mindestens einer Anschlagschraube realisiert ist, wobei die Anschlagschraube derart in den Backenträger einschraubbar ist, dass sie in einen Hinterschnitt mit der Klemmmutter verbracht ist. Auf diese Weise kann die Klemmmutter nicht aus dem Backenträger entfernt werden. Eine erste Begrenzung der Bewegung der Klemmmutter ist der Anschlag, der verhindert, dass die Klemmmutter aus dem Backenträger herausfallen kann. Ein zweiter Anschlag in die entgegengesetzte Richtung ist durch die erste Klemmfläche beziehungsweise die zweite Klemmfläche gebildet.

Die vorgenannte Aufgabe wird außerdem gelöst von einem Verfahren zum Befestigen eines Backenträgers eines erfindungsgemäßen Spannantriebs, wobei der erste Backenträger und/oder der zweite Backenträger auf das Unterteil aufgeschoben werden und wobei der erste Backenträger oder der zweite Backenträger über die Klemmmutter an dem Unterteil befestigt werden. Die obigen Ausführungen betreffend den erfindungsgemäßen Spannantrieb gelten entsprechend auch für das erfindungsgemäße Verfahren.

Die verschiedenen in dieser Anmeldung genannten Ausführungsformen der Erfindung sind, sofern im Einzelfall nicht anders ausgeführt, mit Vorteil miteinander kombinierbar.

Die Erfindung wird nachfolgend in Ausführungsbeispielen anhand der zugehörigen Zeichnungen erläutert. Es zeigen:
- Figur 1: eine perspektivische Darstellung eines Ausführungsbeispiels eines Spannantriebs,
- Figur 2: eine weitere perspektivische Darstellung eines Ausführungsbeispiels eines Spannantriebs, wobei lediglich Klemmmuttern dargestellt sind und
- Figur 3: eine seitliche Darstellung des Ausführungsbeispiels gemäß Figur 1.

Figur 1 zeigt einen Spannantrieb 1 für einen Schraubstock mit einem ersten Spannteil 2 und mit einem zweiten Spannteil 3. Das erste Spannteil 2 und das zweite Spannteil 3 sind jeweils mit einem Backenträger 4 verbunden. Das erste Spannteil 2 und das zweite Spannteil 3 sind durch eine Antriebsspindel 5 translatorisch gegeneinander bewegbar. Das erste Spannteil 2 ist an einer ersten Stirnseite 6 der Antriebsspindel 5 angeordnet. Das zweite Spannteil 3 ist an einer zweiten Stirnseite 7 der Antriebsspindel 5 angeordnet. Das erste Spannteil 2 ist lösbar mit der Antriebsspindel 5 verbunden. Ein erster Backenträger 8 ist an einem Unterteil 9 in Form einer Tragschiene befestigt. Ein zweiter Backenträger 10 ist in axialer Richtung der Tragschiene verfahrbar auf dem Unterteil 9 angeordnet. Wenn die Antriebsspindel 5 betätigt wird, wird der zweite Backenträger 10 verfahren, sodass die Backenträger 4 relativ zueinander aufeinander zubewegt werden. An den Backenträgern 4 sind Spannbacken 11 angeordnet. Die Spannbacken 11 dienen dazu, ein hier nicht dargestelltes Werkstück für die weitere Bearbeitung einzuspannen.

In Figur 2 ist ein Ausschnitt des Ausführungsbeispiels gemäß Figur 1 gezeigt. Dabei ist in Figur 2 ersichtlich, wie der erste Backenträger 8 an dem Unterteil 9 befestigt ist. Dazu ist eine erste Klemmfläche 12 an dem Unterteil 9 ausgebildet. Daneben ist eine zu der ersten Klemmfläche 12 des Unterteils 9 korrespondierende zweite Klemmfläche 13 an einer an dem ersten Backenträger 8 angeordneten Klemmmutter 14 ausgebildet. Die erste Klemmfläche 12 und die zweite Klemmfläche 13 stehen im aufgeschobenen Zustand des ersten Backenträgers 8 auf dem Unterteil 9 in Verbindung. Zwischen der ersten Klemmfläche 12 und der zweiten Klemmfläche 13 wird über die Klemmmutter 14 eine Klemmkraft aufgebracht.

Die erste Klemmfläche 12 und die zweite Klemmfläche 13 sind derart orientiert, dass der erste Backenträger 8 durch die zweite Klemmfläche 13 in einen Hinterschnitt mit dem Unterteil 9 verbracht ist. Dadurch ist der erste Backenträger 8 zwar in Längsrichtung des Unterteils 9 verschiebbar, kann aber nicht von dem Unterteil 9 abgehoben werden. In der Klemmmutter 14 ist ein entsprechendes Profil 15 ausgebildet, das teilweise dem Querschnitt beziehungsweise der Kontur des Unterteils 9 entspricht, sodass beim Aufschieben des ersten Backenträgers 8 auf das Unterteil 9 teilweise über die Klemmmutter 14 ein Formschluss gebildet wird. Die erste Klemmfläche 12 ist derart abgeschrägt, dass die erste Klemmfläche 12 in einem Winkel, relativ zu einer Ebene, die durch die Längserstreckung des Unterteils und die Höhe des Unterteils aufgespannt ist von 30 Grad abgekippt ist. Durch das Abkippen kann eine Klemmkraft über die Klemmmutter 14 seitlich vom ersten Backenträger 8 aufgebracht werden. Gleichzeitig wird verhindert, dass bei einer ausreichend großen Klemmkraft der erste Backenträger 8 nach oben von dem Unterteil 9 weggedrückt wird.

Die erste Klemmfläche 12 erstreckt sich in Längsrichtung über die gesamte Länge des Unterteils 9, sodass eine flexible Arretierung des ersten Backenträgers 8 an einem beliebigen Abschnitt des Unterteils 9 erfolgen kann. Gleichzeitig kann der zweite Backenträger 10 ebenfalls auf das Unterteil 9 aufgeschoben werden, wobei dieser dann verschiebbar auf dem Unterteil 9 angeordnet ist. Auf diese Weise wird gleichzeitig eine Führung des verschiebbaren zweiten Backenträgers 10 ermöglicht.

Um eine ausreichende Klemmkraft zwischen dem ersten Backenträger 8 und dem Unterteil 9 zu erzeugen, ist in der Klemmmutter 14 eine Durchbohrung 16 ausgebildet, wobei eine Spindel 17 schwimmend in der Durchbohrung 16 angeordnet ist. Die Durchbohrung 16 erstreckt sich senkrecht zur Längserstreckung des Unterteils 9. Bei diesem Ausführungsbeispiel sind zwei Klemmmuttern 14 vorgesehen, wobei eine erste Klemmausnehmung 18 in der ersten Klemmmutter 14 ausgebildet ist und wobei eine zweite Klemmausnehmung 19 in der zweiten Klemmmutter 20 ausgebildet ist. Die Klemmmuttern 14, 20 sind an gegenüberliegenden Seiten im ersten Backenträger 8 angeordnet.

Ein erstes Befestigungselement 21 wird in die erste Klemmausnehmung 18 und ein zweites Befestigungselement 22 in die zweite Klemmausnehmung 19 eingeführt. Das erste Befestigungselement 21 und das zweite Befestigungselement 22 werden gegenläufig gegen einen Anschlag 23 in Richtung der Durchbohrung 16 verschoben, sodass über den Anschlag 23 mittelbar eine Klemmkraft zwischen der ersten Klemmfläche 12 und der zweiten Klemmfläche 13 aufbringbar ist. Die Anschläge 23 sind jeweils an der ersten Klemmmutter 14 und der zweiten Klemmmutter 20 ausgebildet. Auf diese Weise wird über das erste Befestigungselement 21 beziehungsweise das zweite Befestigungselement 22 eine Kraft auf die erste Klemmmutter 14 beziehungsweise die zweite Klemmmutter 20 aufgebracht, wobei die zweite Klemmfläche 13 in Richtung der ersten Klemmfläche 12 am Unterteil 9 bewegt wird. Mit anderen Worten werden die erste Klemmmutter 14 und die zweite Klemmmutter 20 durch die Kombination der Spindel 17 und des ersten Befestigungselements 21 beziehungsweise des zweiten Befestigungselement 22 nach innen, in Richtung Längsachse des Unterteils 9 gezogen. Da sowohl die erste Klemmmutter 14 als auch die zweite Klemmmutter 20 beweglich im ersten Backenträger 8 gelagert sind, wird eine Klemmkraft derart auf das Unterteil 9 ausgeübt, dass der erste Backenträger 8 auch in Längsrichtung des Unterteils 9 fixiert ist.

Die Klemmmuttern 14, 20 bewegen sich aufeinander zu, wenn die Befestigungselemente 21, 22 in die Spindel 17 eingesetzt werden. Dabei wird eine Klemmung durch jeweils eine Klemmmutter 14, 20 an gegenüberliegenden Seiten des ersten Backenträgers 8 realisiert. Die erste Klemmmutter 14 und die zweite Klemmmutter 20 sind formschlüssig in den ersten Backenträger 8 einführbar. Auf diese Weise sind die erste Klemmmutter 14 und die zweite Klemmmutter 20 gegen ein Verschieben in Längsrichtung des Unterteils 9 gesichert. Durch den Formschluss können die erste Klemmmutter 14 und die zweite Klemmmutter 20 lediglich senkrecht zur Längserstreckung des Unterteils 9 in den ersten Backenträger 8 hinein oder aus dem ersten Backenträger 8 heraus bewegt werden. Durch die Kombination aus eingeführter Spindel 17 und dem ersten Befestigungselement 21 und dem zweiten Befestigungselement 22 sind die Klemmmuttern 14, 20 auch senkrecht zur Längserstreckung des Unterteils 9 zumindest teilweise fixiert.

Die Befestigungselemente 21, 22 sind als Klemmschrauben ausgebildet, die mittels eines Gewindes und einem in der Spindel 17 ausgebildeten korrespondierenden Gewinde in die Spindel 17 einschraubbar sind. Auf diese Weise kann ein Anwender auf einfache Weise das erste Befestigungselement 21 und das zweite Befestigungselement 22 in die Spindel 17 einschrauben und entsprechend stufenlos eine Klemmkraft aufbauen, die zur Fixierung des ersten Backenträgers 8 auf dem Unterteil 9 dient. Somit wird das Risiko minimiert, dass ein zu großes Drehmoment generiert wird, das zu einer großen Klemmkraft übertragen wird, die zu Beschädigungen des Spannantriebs 1 führen könnte. Die erste Klemmschraube beziehungsweise das erste Befestigungselement 21 weist ein Linksgewinde auf. Die zweite Klemmschraube beziehungsweise das zweite Befestigungselement 22 weist ein Rechtsgewinde auf. In Kombination mit der schwimmenden Lagerung der Spindel 17 kann der erste Backenträger 8 auf diese Weise auch lediglich von einer Seite befestigt werden, wobei die schwimmende Lagerung einen Versatz, der durch eine unterschiedliche Einschraubtiefe der Klemmschrauben entsteht, ausgleichen kann.

Damit die erste Klemmmutter 14 und die zweite Klemmmutter 20 nicht aus dem ersten Backenträger 8 herausfallen können, ist ein weiterer Anschlag mittels mindestens einer Anschlagschraube 24 vorgesehen. Die Anschlagschraube 24 ist derart in den ersten Backenträger 8 einschraubbar, dass sie in einen Hinterschnitt mit der ersten Klemmmutter 14 beziehungsweise der zweiten Klemmmutter 20 verbracht wird. Auf diese Weise kann die erste Klemmmutter 14 beziehungsweise die zweite Klemmmutter 20 nicht aus dem ersten Backenträger 8 entfernt werden. Eine erste Begrenzung in der Bewegung der Klemmmuttern 14, 20 ist der weitere Anschlag über die Anschlagschraube 24, der verhindert, dass die Klemmmuttern 14, 20 aus dem ersten Backenträger 8 herausfallen können. Ein zweiter Anschlag in die entgegengesetzte Richtung ist durch die erste Klemmfläche 12 beziehungsweise die zweite Klemmfläche 13 gebildet.

Figur 3 zeigt eine Seitenansicht des Spannantriebs 1, bei dem erkennbar ist, dass die erste Klemmmutter 14 formschlüssig in den ersten Backenträger 8 eingeführt ist. In diesem Ausführungsbeispiel hat die erste Klemmmutter 14 einen Querschnitt nach Art eines Schwalbenschwanzes. Entsprechend ist in dem ersten Backenträger 8 eine Ausnehmung 25 ausgebildet, die in Ihrer Kontur dem Querschnitt der ersten Klemmmutter 14 entspricht.

### Bezugszeichenliste

- 1: Spannantrieb
- 2: Erstes Spannteil
- 3: Zweites Spannteil
- 4: Backenträger
- 5: Antriebsspindel
- 6: Erste Stirnseite
- 7: Zweite Stirnseite
- 8: Erster Backenträger
- 9: Unterteil
- 10: Zweiter Backenträger
- 11: Spannbacken
- 12: Erste Klemmfläche
- 13: Zweite Klemmfläche
- 14: Erste Klemmmutter
- 15: Profil
- 16: Durchbohrung
- 17: Spindel
- 18: Erste Klemmausnehmung
- 19: Zweite Klemmausnehmung
- 20: Zweite Klemmmutter
- 21: Erstes Befestigungselement
- 22: Zweites Befestigungselement
- 23: Anschlag
- 24: Anschlagschraube
- 25: Ausnehmung

## Patentansprüche

1. Spannantrieb (1) mit einem ersten Spannteil (2) und mit einem zweiten Spannteil (3),
wobei das erste Spannteil (1) mit einem ersten Backenträger (8) verbindbar ist und wobei das zweite Spannteil (3) mit einem zweiten Backenträger (10) verbindbar ist, wobei das erste Spannteil (2) und das zweite Spannteil (3) durch eine Antriebsspindel (5) translatorisch gegeneinander bewegbar sind,
wobei der erste Backenträger (8) oder der zweite Backenträger (10) an einem Unterteil (9) befestigbar sind,
wobei der erste Backenträger (8) oder der zweite Backenträger (10) in Richtung der translatorischen Bewegbarkeit des ersten Spannteils (2) und des zweiten Spannteils (3) auf das Unterteil (9) aufschiebbar sind,
wobei zur Befestigung des ersten Backenträgers (8) oder des zweiten Backenträgers (10) an dem Unterteil (9) mindestens eine erste Klemmfläche (12) an dem Unterteil (9) ausgebildet ist,
wobei mindestens eine zu der ersten Klemmfläche (12) des Unterteils (9) korrespondierende zweite Klemmfläche (13) an mindestens einer an dem Backenträger (8, 10) angeordneten Klemmmutter (14) ausgebildet ist,
wobei die erste Klemmfläche (12) und die zweite Klemmfläche (13) im aufgeschobenen Zustand des Backenträgers (8, 10) auf dem Unterteil (9) in Verbindung stehen und wobei eine Klemmkraft zwischen der ersten Klemmfläche (12) und der zweiten Klemmfläche (13) über die erste Klemmmutter (14) realisierbar ist,
wobei in der Klemmmutter (14) eine Durchbohrung (16) ausgebildet ist, **dadurch gekennzeichnet, dass** eine Spindel (17) schwimmend in der Durchbohrung (16) angeordnet ist, wobei sich die Durchbohrung (16) etwa senkrecht zur Längserstreckung des Unterteils (9) erstreckt, wobei durch die Durchbohrung (16) eine erste Klemmausnehmung (18) und eine, der ersten Klemmausnehmung (18) gegenüberliegende, zweite Klemmausnehmung (19) gebildet sind,
wobei jeweils ein erstes Befestigungselement (21) in die erste Klemmausnehmung (18) und ein zweites Befestigungselement (22) in die zweite Klemmausnehmung (19) einführbar sind und wobei das erste Befestigungselement (21) und das zweite Befestigungselement (22) gegenläufig gegen einen Anschlag (22) in Richtung der Durchbohrung (16) verschiebbar sind, sodass über den Anschlag (22) mittelbar eine Klemmkraft zwischen der ersten Klemmfläche (12) und der zweiten Klemmfläche (13) aufbringbar ist.

2. Spannantrieb (1) nach Anspruch 1, **dadurch gekennzeichnet, dass** die erste Klemmfläche (12) und die zweite Klemmfläche (13) derart orientiert sind, dass der Backenträger (8, 10) durch die zweite Klemmfläche (13) in einen Hinterschnitt mit dem Unterteil (9) verbracht ist.

3. Spannantrieb (1) nach Anspruch 1 oder 2, **dadurch gekennzeichnet, dass** die erste Klemmfläche (12) derart abgeschrägt ist, dass die erste Klemmfläche (12) in einem Winkel, relativ zu einer Ebene, die durch die Längserstreckung des Unterteils (9) und die Höhe des Unterteils (9) aufgespannt ist, von 45 Grad, vorzugsweise 30 Grad, besonders bevorzugt 20 Grad angeordnet ist.

4. Spannantrieb (1) nach einem der Ansprüche 1 bis 3, **dadurch gekennzeichnet, dass** sich die erste Klemmfläche (12) in Längsrichtung des Unterteils (9) erstreckt.

5. Spannantrieb (1) nach Anspruch 4, **dadurch gekennzeichnet, dass** zwei Klemmmuttern vorgesehen sind, wobei die erste Klemmausnehmung (18) in der ersten Klemmmutter (14) ausgebildet ist und wobei die zweite Klemmausnehmung (19) in der zweiten Klemmmutter (20) ausgebildet ist.

6. Spannantrieb (1) nach einem der Ansprüche 1 bis 5, **dadurch gekennzeichnet, dass** die Klemmmutter (14) formschlüssig in den Backenträger (8, 10) einführbar ist, wobei die Klemmmutter (14) gegen ein Verschieben in Längsrichtung des Unterteils (9) gesichert ist.

7. Spannantrieb (1) nach einem der Ansprüche 4 bis 6, **dadurch gekennzeichnet, dass** die Befestigungselemente (21, 22) als Klemmschrauben ausgebildet sind, die mittels eines Gewindes und einem in der Spindel (17) ausgebildeten korrespondierenden Gewinde in die Spindel (17) einschraubbar sind.

8. Spannantrieb (1) nach Anspruch 7, **dadurch gekennzeichnet, dass** eine erste Klemmschraube und eine zweite Klemmschraube vorgesehen sind und dass die erste Klemmschraube ein Linksgewinde und die zweite Klemmschraube ein Rechtsgewinde aufweist.

9. Spannantrieb (1) nach einem der Ansprüche 4 bis 8, **dadurch gekennzeichnet, dass** ein weiterer Anschlag mittels mindestens einer Anschlagschraube (24) realisiert ist, wobei die Anschlagschraube derart in den Backenträger (8, 10) einschraubbar ist, dass sie in einen Hinterschnitt mit der Klemmmutter (14, 20) verbracht ist.

10. Verfahren zum Befestigen eines Backenträgers (8, 10) eines Spannantriebs (1) nach einem der Ansprüche 1 bis 9, wobei der erste Backenträger (8) oder der zweite Backenträger (10) auf das Unterteil (9) aufgeschoben werden und wobei der erste Backenträger (8) oder der zweite Backenträger (10) über die Klemmmutter (14) an dem Unterteil (9) befestigt werden.

## Claims

1. Clamping drive (1) comprising a first clamping part (2) and a second clamping part (3), the first clamping part (1) being able to be connected to a first jaw carrier (8) and
the second clamping part (3) being able to be connected to a second jaw carrier (10), the first clamping part (2) and the second clamping part (3) being translationally movable relative to one another by a drive spindle (5),
the first jaw carrier (8) or the second jaw carrier (10) being able to be fastened to a bottom part (9),
the first jaw carrier (8) or the second jaw carrier (10) being able to be slid onto the bottom part (9) in the direction of the translational movability of the first clamping part (2) and the second clamping part (3),
at least one first clamping surface (12) being formed on the bottom part (9) to fasten the first jaw carrier (8) or the second jaw carrier (10) to the bottom part (9),
at least a second clamping surface (13) corresponding to the first clamping surface (12) of the bottom part (9) being formed on at least one clamping nut (14) arranged on the jaw carrier (8, 10),
the first clamping surface (12) and the second clamping surface (13) being connected in the state in which the jaw carrier (8, 10) is slid onto the bottom part (9) and a clamping force being able to be produced between the first clamping surface (12) and the second clamping surface (13) by the first clamping nut (14),
a through-hole (16) being formed in the clamping nut (14), **characterized in that** a spindle (17) is floatingly arranged in the through-hole (16), the through-hole (16) extending approximately perpendicularly to the longitudinal extension of the bottom part (9), a first clamping cut-out (18) and a second clamping cut-out (19) opposite the first clamping cut-out (18) being formed by the through-hole (16),
a first fastening element (21) being able to be inserted into the first clamping cut-out (18) and a second fastening element (22) being able to be inserted into the second clamping cut-out (19), and the first fastening element (21) and the second fastening element (22) being able to be moved toward the through-hole (16) in opposite directions against a stop (22), so that a clamping force between the first clamping surface (12) and the second clamping surface (13) can be indirectly applied via the stop (22).

2. Clamping drive (1) according to Claim 1, **characterized in that** the first clamping surface (12) and the second clamping surface (13) are aligned such that the jaw carrier (8, 10) is brought into an undercut with the bottom part (9) by the second clamping surface (13).

3. Clamping drive (1) according to Claim 1 or 2, **characterized in that** the first clamping surface (12) is chamfered such that the first clamping surface (12) is arranged at an angle of 45 degrees, preferably 30 degrees, particularly preferably 20 degrees, relative to a plane spanned by the longitudinal extension of the bottom part (9) and the height of the bottom part (9).

4. Clamping drive (1) according to any of Claims 1 to 3, **characterized in that** the first clamping surface (12) extends in the longitudinal direction of the bottom part (9).

5. Clamping drive (1) according to Claim 4, **characterized in that** two clamping nuts are provided, the first clamping cut-out (18) being formed in the first clamping nut (14) and the second clamping cut-out (19) being formed in the second clamping nut (20).

6. Clamping drive (1) according to any of Claims 1 to 5, **characterized in that** the clamping nut (14) can be inserted into the jaw carrier (8, 10) in a form-fitting manner, the clamping nut (14) being secured against moving in the longitudinal direction of the bottom part (9).

7. Clamping drive (1) according to any of Claims 4 to 6, **characterized in that** the fastening elements (21, 22) are designed as clamping screws, which can be screwed into the spindle (17) by means of a thread and a corresponding thread formed in the spindle (17).

8. Clamping drive (1) according to Claim 7, **characterized in that** a first clamping screw and a second clamping screw are provided, and **in that** the first clamping screw has a left-hand thread and the second clamping screw has a right-hand thread.

9. Clamping drive (1) according to any of Claims 4 to 8, **characterized in that** a further stop is formed by means of at least one stop screw (24), the stop screw being able to be screwed into the jaw carrier (8, 10) such that it is brought into an undercut with the clamping nut (14, 20).

10. Method for fastening a jaw carrier (8, 10) of a clamping drive (1) according to any of Claims 1 to 9, wherein
the first jaw carrier (8) or the second jaw carrier (10) are slid onto the bottom part (9), and wherein the first jaw carrier (8) or the second jaw carrier (10) are fastened to the bottom part (9) via the clamping nut (14).

## Revendications

1. Entraînement de serrage (1) comprenant une première partie de serrage (2) et une seconde partie de serrage (3),
dans lequel la première partie de serrage (1) peut être reliée à un premier support de mâchoire (8) et
dans lequel la seconde partie de serrage (3) peut être relié à un second support de mâchoire (10),
dans lequel la première partie de serrage (2) et la seconde partie de serrage (3) peuvent être déplacées l'une par rapport à l'autre en translation par l'intermédiaire d'une broche d'entraînement (5),
dans lequel le premier support de mâchoire (8) ou le second support de mâchoire (10) peut être fixé à une partie inférieure (9),
dans lequel le premier support de mâchoire (8) ou le second support de mâchoire (10) peut être repoussé sur la partie inférieure (9) en direction du déplacement en translation de la première partie de serrage (2) et de la seconde partie de serrage (3),
dans lequel pour fixer le premier support de mâchoire (8) ou le second support de mâchoire (10) à la partie inférieure (9) au moins une première surface de serrage (12) est conçue sur la partie inférieure (9),
dans lequel au moins une seconde surface de serrage (13) correspondant à la première surface de serrage (12) de la partie inférieure (9) est conçue sur au moins un écrou de serrage (14) disposé sur le support de mâchoire (8, 10),
dans lequel la première surface de serrage (12) et la seconde surface de serrage (13) sont en contact dans l'état où le support de mâchoire (8, 10) est repoussé sur la partie inférieure (9) et dans lequel une force de serrage entre la première surface de serrage (12) et la seconde surface de serrage (13) peut être réalisée par le biais du premier écrou de serrage (14),
dans lequel dans l'écrou de serrage (14) un trou traversant (16) est conçu, **caractérisé en ce qu'**une broche (17) est disposée flottante dans le trou traversant (16), dans lequel le trou traversant (16) s'étend sensiblement perpendiculairement à l'étendue longitudinale de la partie inférieure (9), dans lequel le trou traversant (16) permet de former un premier évidement de serrage (18) et un second évidement de serrage (19) en regard du premier évidement de serrage (18),
dans lequel à chaque fois un premier élément de fixation (21) peut être introduit dans le premier évidement de serrage (18) et un second élément de fixation (22) peut être introduit dans le second évidement de serrage (19) et dans lequel le premier élément de fixation (21) et le second élément de fixation (22) peuvent être déplacés de manière opposée contre une butée (22) en direction du trou traversant (16) de sorte que la butée (22) puisse fournir indirectement une force de serrage entre la première surface de serrage (12) et la seconde surface de serrage (13).

2. Entraînement de serrage (1) selon la revendication 1, **caractérisé en ce que** la première surface de serrage (12) et la seconde surface de serrage (13) sont orientées de telle sorte que le support de mâchoire (8, 10) passe dans une contre-dépouille avec la partie inférieure (9) par l'intermédiaire de la seconde surface de serrage (13).

3. Entraînement de serrage (1) selon la revendication 1 ou 2, **caractérisé en ce que** la première surface de serrage (12) est chanfreinée de telle sorte que la première surface de serrage (12) soit disposée à un angle de 45 degrés, de préférence 30 degrés, plus préférablement 20 degrés par rapport à un plan qui est couvert par l'étendue longitudinale de la partie inférieure (9) et la hauteur de la partie inférieure (9).

4. Entraînement de serrage (1) selon l'une des revendications 1 à 3, **caractérisé en ce que** la première surface de serrage (12) s'étend dans la direction longitudinale de la partie inférieure (9).

5. Entraînement de serrage (1) selon la revendication 4, **caractérisé en ce que** deux écrous de serrage sont prévus, dans lequel le premier évidement de serrage (18) est conçu dans le premier écrou de serrage (14) et dans lequel le second évidement de serrage (19) est conçu dans le second écrou de serrage (20).

6. Entraînement de serrage (1) selon l'une des revendications 1 à 5, **caractérisé en ce que** l'écrou de serrage (14) peut être introduit par complémentarité de forme dans le support de mâchoire (8, 10), dans lequel l'écrou de serrage (14) est sécurisé contre tout déplacement dans la direction longitudinale de la partie inférieure (9).

7. Entraînement de serrage (1) selon l'une des revendications 4 à 6, **caractérisé en ce que** les éléments de fixation (21, 22) sont conçus sous la forme de vis de serrage qui peuvent être vissées dans la broche (17) à l'aide d'un filetage et et d'un filetage correspondant conçu dans la broche (17).

8. Entraînement de serrage (1) selon la revendication 7, **caractérisé en ce qu'**une première vis de serrage et une seconde vis de serrage sont prévues et **en ce que** la première vis de serrage présente un filetage à gauche et la seconde vis de serrage un filetage à droite.

9. Entraînement de serrage (1) selon l'une des revendications 4 à 8, **caractérisé en ce qu'**une butée supplémentaire est réalisée à l'aide d'au moins une vis de butée (24), dans lequel la vis de butée peut être vissée dans le support de mâchoire (8, 10) de telle sorte qu'elle passe dans une contre-dépouille avec l'écrou de serrage (14, 20).

10. Procédé destiné à fixer un support de mâchoire (8, 10) d'un entraînement de serrage (1) selon l'une des revendications 1 à 9, dans lequel
le premier support de mâchoire (8) ou le second support de mâchoire (10) est repoussé sur la partie inférieure (9) et dans lequel le premier support de mâchoire (8) ou le second support de mâchoire (10) est fixé sur la partie inférieure (9) par le biais de l'écrou de serrage (14).
